# EUROPÄISCHE PATENTSCHRIFT

(11) **EP 0 878 016 B1**
(45) Veröffentlichungstag und Bekanntmachung des Hinweises auf die Patenterteilung: **22.09.1999**
(21) Anmeldenummer: 97914100.9
(22) Anmeldetag: 29.01.1997
(51) Int. Cl.: H01H 1/00, H01H 9/16

(54) **VERFAHREN ZUR BESTIMMUNG DER RESTLEBENSDAUER VON KONTAKTEN IN SCHALTGERÄTEN UND ZUGEHÖRIGE ANORDNUNG**
METHOD OF ESTABLISHING THE RESIDUAL USEFUL LIFE OF CONTACTS IN SWITCHGEAR AND ASSOCIATED ARRANGEMENT
PROCEDE DE DETERMINATION DE LA DUREE DE VIE RESIDUELLE DE CONTACTS DANS DES APPAREILS DE COMMUTATION ET SYSTEME ASSOCIE

(30) Priorität: 31.01.1996 DE 19603310
(43) Veröffentlichungstag der Anmeldung: 18.11.1998
(73) Patentinhaber: SIEMENS AKTIENGESELLSCHAFT, 80333 München (DE)
(72) Erfinder: POHL, Fritz, D-91334 Hemhofen (DE); ELSNER, Norbert, D-91088 Bubenreuth (DE)
(86) Internationale Anmeldenummer: DE9700173
(87) Internationale Veröffentlichungsnummer: WO9728548

(56) Entgegenhaltungen:
- EP-A- 0 694 937
- US-A- 5 243 291

## Beschreibung

Die Erfindung bezieht sich auf ein Verfahren zur Bestimmung der Restlebensdauer von Kontakten in Schaltgeraten, insbesondere von Schützkontakten, wobei als Ersatzkriterium für den Abbrand der sogenannte Kontaktdurchdruck an der Schaltstrecke erfaßt wird und zur Bestimmung des Abbrandes der Kontaktstücke jeweils die Durchdruckanderung während des Ausschaltvorganges gemessen und als Restlebensdauer umgerechnet wird, wozu beim Schützantrieb aus Anker mit Magnetspule und zugehörigem Joch eine Zeitmessung des Ankerweges vom Beginn der Ankerbewegung bis zum Beginn der Kontaktöffnung erfolgt. Daneben bezieht sich die Erfindung auf die zugehörige Anordnung zur Durchführung des Verfahrens mit einem Auswertegerät zur Anzeige der Restlebensdauer.

In der älteren, nichtvorveröffentlichten DE 44 27 006 A0 wird die Restlebensdauer eines Schutzes beim Ausschaltvorgang aus der Zeitdifferenz zwischen dem Beginn der Ankeröffnungsbewegung und dem Kontaktöffnungsbeginn abgeleitet. Aus dem Wert der Zeitdifferenz bestimmt ein Mikroprozessor nach einem Auswertealgorithmus den aktuellen Wert des sog. KontaktDurchdruckes, welcher durch Abbrand von seinem Neuwert (= 100 % Restlebensdauer) auf seinen Mindestwert (= 0 % Restlebensdauer) abnimmt. Die hierzu notwendigen Zeitsignale werden zum einen durch Unterbrechung eines Hilfsstrompfades über Anker und Joch des Magnetantriebes und über die Kontaktspannung an den Hauptschaltstücken detektiert und in definierte Spannungspulse umgeformt, wozu Meßleitungen angebracht werden müssen.

Das Anbringen der Meßleitungen (bei Drehstrom 6 Stück) zur Auswertung der Kontaktspannungen kann insofern als problematisch angesehen werden, als daß
a) eine Spannungsverschleppung von der Einspeiseseite des Schützes auf die Lastseite nicht ausgeschlossen werden kann,
b) die geforderte Isolationsspannungsfestigkeit (8 kV) zu einem erhöhten Aufwand bei der Auswerteschaltung führt, und
c) eine Integration der Meßleitungen im Schütz und deren Anschluß an eine Steckverbindung konstruktive und sicherheitsrelevante Änderungsmaßnahmen erfordert.

Aufgabe der Erfindung ist es daher, ein Verfahren und die zugehörige Anordnung vorzuschlagen, bei denen der Kontaktöffnungsbeginn nicht über Meßleitungen sowohl auf der Einspeiseseite als auch auf der Lastseite der Hauptstrombahnen bestimmt werden müssen.

Die Aufgabe ist erfindungsgemäß durch eine Meßwerterfassung der Kontaktöffnung auf der Lastseite des überwachten Schaltgerätes und durch eine spannungsfreie Signalgabe des Ankerbewegungsbeginns gelöst. Vorzugsweise wird zur Anwendung bei Drehstromnetzen der Beginn der Kontaktöffnung der am stärksten abbrennenden Kontaktstücke eines der Schaltpole erfaßt, indem die Schaltspannung als Spannungsänderung an einem künstlichen Sternpunkt auf der Lastseite des überwachten Schaltgerätes gemessen wird, woraus zuzüglich des Ankerbewegungsbeginns die Restlebensdauer der Schützhauptschaltstücke bestimmbar ist.

Bei der zugehörigen Anordnung mit einem Auswertegerät zur Anzeige der Restlebensdauer ist zwischen Schaltgerät und Auswertegerät eine spannungsfreie Signalleitung an Anker und Joch des Magnetantriebs des Schaltgerätes vorhanden. Das Auswertegerät befindet sich also auf der Lastseite zwischen Schaltgerät und dem elektrischen Verbraucher.

Zur Reduzierung des technischen Aufwandes braucht also insbesondere bei Drehstromnetzen nicht mehr jede Hauptstrombahn einzeln bezüglich des Kontaktabbrandes überwacht zu werden, sondern es wird nur der Durchdruck der am stärksten abgebrannten Kontakte eines der drei Schaltpole erfaßt, um die Restlebensdauer der Schütz-Hauptschaltstücke zu bestimmen. Zudem ist die Erfassung der Restlebensdauer ohne enge, räumliche Zuordnung zum Schutz möglich, wobei der Beginn der Ankeröffnungsbewegung als Kontaktunterbrechung zwischen Anker und Joch dem Auswertegerät über eine spannungsfreie Signalleitung gemeldet wird.

Als spannungsfreie Signalgabe wird in vorstehendem Zusammenhang die elektrische Kontaktgabe zwischen Anker und Joch verstanden, im Gegensatz zu einem Spannungssignal, beispielsweise der Kontaktspannung an den Hauptkontakten.

Einzelheiten und weitere Vorteile der Erfindung ergeben sich aus der nachfolgenden Figurenbeschreibung von Ausführungsbeispielen anhand der Zeichnung in Verbindung mit den Unteransprüchen. Es zeigen jeweils als Blockschaltbild
- FIG 1: die Erfassung der Restlebensdauer von Schützen beim Ausschaltvorgang,
- FIG 2: die Generierung des Zeitsignals für die erstöffnende Hauptstrombahn von Schützen beim Ausschaltvorgang in Drehstromnetzen,
- FIG 3: das Beispiel der Restlebensdauererfassung speziell bei einer Wendeschützschaltung und
- FIG 4: die Erfassung der Restlebensdauer von Schützen beim Ausschaltvorgang in Gleichstromnetzen.

Gleichwirkende Teile haben in den Figuren gleiche Bezugszeichen. Die Figuren werden teilweise gemeinsam beschrieben.

FIG 1 zeigt die schematische Darstellung einer Einrichtung zur Erkennung der Restlebensdauer und deren Zuordnung zu einem Schutz 1. Das Auswertegerät 100 befindet sich auf der Lastseite 10 zwischen dem Schütz 1 und dem elektrischen Verbraucher 20, beispielsweise einem Motor, und ist über ein erstes Überwachungsmodul 101 zur Erkennung des Kontaktöffnens mit den Außenleitern L1,L2,L3 kontaktiert. Eine zweiadrige Kommunikationsleitung 8 verbindet den Anker/Joch-Kontakt 7 des Schutzes 1 mit einem zweiten Überwachungsmodul 102 zur Erkennung des Ankeröffnens. Aus den von den Überwachungsmodulen 101 und 102 gelieferten Zeitsignalen bestimmt ein Mikroprozessor 105 den aktuellen Kontaktdurchdruck und daraus die elektrische Restlebensdauer der Hauptschaltstücke.

Der vom Auswertegerät 100 ermittelte Wert der Restlebensdauer wird auf einer Ausgabeeinheit 106 angezeigt und kann zur weiteren Verarbeitung über ein Bussystem ausgegeben werden.

Wie Kontrollmessungen an einem Schutz mit herausgeführtem Anker/Joch-Kontakt zeigen, sind die Zeitsignale, aus denen die Restlebensdauer ermittelt wird, zeitlichen Schwankungen unterworfen, die von mechanischen Toleranzen und vom Abklingen der Magnetkraft herrühren. Die Zeitdifferenz zwischen den Zeitsignalen kann sich daher zwischen 2 aufeinanderfolgenden Auswertungen um wenige 1/10 ms unterscheiden. Um eine entsprechende Schwankung der Ausgabegröße zu vermeiden, wird die Restlebensdauer über einen gleitenden Mittelwert, z.B. der letzten 10 Messungen, bestimmt. Damit wird eine Genauigkeit bei der Bestimmung des Kontaktdurchdruckes von 1/10 mm für realistisch erachtet. Fehlauswertungen bei der Bestimmung der Zeitdifferenz können dadurch vermieden werden, daß nur solche Zeitsignale ausgewertet werden, die innerhalb eines vorgegebenen Zeitfensters liegen.

FIG 2 zeigt ein Schaltungsbeispiel zur Generierung eines Zeitsignals tk beim Kontaktöffnungsbeginn der am stärksten abgebrannten Hauptkontakte. Die wesentliche Eigenschaft dieser Schaltung besteht darin, die Kontaktspannungen (Bogenspannung) eines dreipoligen Schaltgerätes im Drehstromnetz an einem "künstlichen" Sternpunkt 15 zu messen. Für die Kontaktspannungen, d.h. die Bogenspannung an der über Feinsicherungen 11 und Widerstände 12 (R = 160 kΩ) erfolgten Zusammenschaltung 15 der Ausgangsleitungen, bestehen folgende Gleichungen :${\text{U}}_{\text{1}} {\text{+ U}}_{\text{2}} {\text{+ U}}_{\text{3}} {\text{= 0 , I}}_{\text{1}} {\text{+ I}}_{\text{2}} {\text{+ I}}_{\text{3}} \text{= 0} {\text{U}}_{\text{1}} {\text{- U}}_{\text{STP}} {\text{= R * I}}_{\text{1}} {\text{+ L * d/dt(I}}_{\text{1}} {\text{) + UB}}_{\text{1}} {\text{U}}_{\text{2}} {\text{- U}}_{\text{STP}} {\text{= R * I}}_{\text{2}} {\text{+ L * d/dt(I}}_{\text{2}} {\text{) + UB}}_{\text{2}} {\text{U}}_{\text{3}} {\text{- U}}_{\text{STP}} {\text{= R * I}}_{\text{3}} {\text{+ L * d/dt(I}}_{\text{3}} {\text{) + UB}}_{\text{3}}$ Summe :${\text{U}}_{\text{STP}} {\text{= -(UB}}_{\text{1}} {\text{+ UB}}_{\text{2}} {\text{+ UB}}_{\text{3}} \text{) / 3,}$ wobei folgende Bezeichnungen gewählt sind:
U₁ = Strangspannungen,
Iᵢ = Strangströme,
U_{Bi} = Bogenspannungen,
i = 1, 2, 3,
U_{STP} = Sternpunktspannung,
R = ohmsche Last,
L = induktive Last.

Bei geschlossenen Schütz-Hauptkontakten (UB₁ = UB₂ = UB₃ = 0) müßte die Sternpunktspannung 0 Volt betragen. Tatsächlich entsprechen die realen Strangspannungen jedoch keinen idealen Sinusspannungen, so daß die Summe der Strangspannungen von Null abweicht und die Sternpunktspannung um die Spannungsnullinie fluktuiert. Dieses Signalrauschen kann durch ein Hochpaßfilter 16 (z.B. mit C = 3 nF, Rₚₐᵣₐₗₗₑₗ = 500 kΩ) so reduziert werden, daß ein Verhältnis Signalamplitude/Rauschamplitude > 10 erreicht wird. Über einen Meßwiderstand 17 (z.B. R_{Meß} = 10 kΩ) kann das Elektronik-Massepotential M abgegriffen werden. Das Zeitsignal tₖ, d.h. das Spannungssignal am ,,künstlichen" Sternpunkt 15, wird entsprechend seiner Polarität über einen von zwei Komparatoren 18 und 18' verarbeitet, deren Ausgänge über ein ODER-Schaltglied 19 an den Signalausgang des Überwachungsmoduls für das Kontaktöffnen gekoppelt sind.

FIG 3 zeigt eine Einrichtung zur Restlebensdauererkennung am Beispiel eines Schütz-Wendestarters mit zwei Schützen 1 und 2: Für die Anwendung von Drehstrommotoren gibt es eine Vielzahl unterschiedlicher Anschlußbedingungen zur Steuerung der Drehzahlen und der Drehrichtung.

Die von den Schützen 1 und 2 geschalteten Hauptstromkreise entsprechen in ihren Grundformen den Hauptstromkreisen nach FIG 1 oder 3. Üblicherweise befindet sich dabei auf der Lastseite des Schützes 1 bzw. 2 ein Überlastrelais 210 zum Schutz der Motorlast. Es ist daher zweckmäßig, Überlastrelais 210 und die Einrichtung zur Restlebensdauererkennung in einem gemeinsamen Kontrollgerät zu integrieren. Dieses könnte, wie bereits in der älteren Patentanmeldung DE 44 27 006 A0 beschrieben, zusätzliche Funktionen zur Überwachung des Schaltzustandes aufweisen, so daß im Endergebnis ein 'allgemeines' Kontrollgerät 200 zur Überwachung der gesamten elektrischen Anlage resultieren würde.

Im Beispiel der FIG. 3 ist zur Erfassung der Restlebensdauer der beiden Schütze 1 und 2 lediglich ein zweiter Meßkanal beim Überwachungsmodul 202 für Ankeröffnen notwendig. Ein Mikroprozessor 205 ordnet die berechnete Restlebensdauer demjenigen Schutz zu, das durch den signalgebenden Meßkanal repräsentiert ist.

In Drehstromnetzen werden neben dreipoligen Verbrauchern auch vierpolige Verbraucher, z.B. ohmsche Lasten, durch elektrische Schaltgeräte an das Netz geschaltet bzw. von diesem getrennt. Diese elektrischen Schaltgeräte besitzen vier Schaltpole, von denen drei Schaltpole mit den Außenleitern L1, L2, L3 verbunden sind, während der vierte Schaltpol an den Neutralleiter angeschlossen ist. Jeder dieser vier Schaltpole ist beim Einschalten und beim Ausschalten des vierpoligen Verbrauchers einem Kontaktabbrand unterworfen, so daß es notwendig ist, den Verschleißzustand aller Kontaktstücke zu überwachen und die Restlebensdauer abhängig von den am stärksten abgebrannten Kontaktstücken zu bestimmen.

Letzteres wird dadurch realisiert, daß die Schaltspannung eines der drei Schaltpole, welche mit den Außenleitern L1, L2, L3 verbunden sind, am künstlichen Sternpunkt 15 und die Schaltspannung des vierten Schaltpols, welcher mit dem Neutralleiter N verbunden ist, am Neutralleiter N gemessen wird. Dabei werden sowohl die Spannung des künstlichen Sternpunktes 15 und die Spannung des Neutralleiters N auf der Lastseite 10 des überwachten Schaltgerätes 1 erfaßt und es wird die Differenzspannung beider Spannungswerte als Schaltspannung der erstöffnenden, am stärksten abgebrannten Kontaktstücke ausgewertet.

FIG 4 zeigt eine Einrichtung zur Erfassung der Restlebensdauer von Schützen in Gleichstromnetzen. Abhängig von der Höhe der Netzgleichspannung und davon, ob das Gleichspannungsnetz geerdet ist oder nicht, ist es üblich eine Reihenschaltung von Schaltstrecken vorzunehmen und die Zuschaltung des elektrischen Netzes ein- oder zweipolig auszuführen. Um eine einheitliche Anschlußbedingung für die Meßanschlüsse zur Überwachung des Kontaktöffnens zu erhalten und um eine Spannungsverschleppung von der Einspeiseseite auf die Lastseite des Schutzes 1 auszuschließen, werden die Meßleitungen an der Lastseite 10 angeschlossen.

Im Ausführungsbeispiel der FIG 4 besteht ein Überwachungsmodul 300 aus einzelnen Schaltungsgliedern 31 bis 38. Im einzelnen kennzeichnet 1 ein Schutz mit Lastseite 10, 20 einen Gleichstrommotor und 30 die Ausgangsleitungen zum Anschluß des Überwachungsmoduls 300. Darin sind zwei Feinsicherungen 31, eine RC-Kombination 32 (C = 0,22 MF, R₁ = 1 kΩ), eine Zenerdiode 33, ein Widerstand 34 (R₃ = 330 Ω) und ein Optokoppler 35 vorhanden, dessen Ausgang über ein Widerstand 36 (R = 106 kΩ) an Spannung U angeschlossen ist.

Im Überwachungsmodul 300 für das Kontaktöffnen dient der Blockkondensator C zur Unterdrückung des Gleichspannungsanteils, die zugehörigen Begrenzungswiderstände R1 und R2 mit der Zenerdiode zur Spannungsbegrenzung und insbesondere der Optokoppler 35 zur potentialfreien Messung der Kontaktspannung. Aus dem Zeitsignal t_{K} des Kontaktöffnens in Verzögerung zum Zeitsignal des Ankeröffnens bestimmt ein Mikroprozessor 305 in entsprechender Weise den Kontaktdurchdruck und daraus die Restlebensdauer der Schütz-Hauptschaltstücke.

Bei allen Ausführungsbeispielen können die von den Mikroprozessoren bestimmten Werte über zugehörige Ausgabeeinheinen direkt angezeigt oder aber auf ein System zur Datenübertragung, insbesondere ein Bussystem, zur weiteren Auswertung gegeben werden.

## Patentansprüche

1. Verfahren zur Bestimmung der Restlebensdauer von Kontakten in Schaltgeraten (1), insbesondere von Schützkontakten, wobei als Ersatzkriterium für den Abbrand der sogenannte Kontaktdurchdruck an der Schaltstrecke erfaßt wird und zur Bestimmung des Abbrandes der Kontaktstücke jeweils die Durchdruckanderung während des Ausschaltvorganges gemessen und als Restlebensdauer umgerechnet wird, wozu beim Schützantrieb aus Anker (3) mit Magnetspule und zugehörigem Joch (4) eine Zeitmessung des Ankerweges vom Beginn der Ankerbewegung bis zum Beginn der Kontaktöffnung erfolgt, **gekennzeichnet** durch eine Meßwerterfassung des Kontaktöffnens auf der Lastseite des überwachten Schaltgerätes (1) und durch eine spannungsfreie Signalgabe des Ankerbewegungsbeginns.

2. Verfahren nach Anspruch 1, **dadurch gekennzeichnet**, daß zur Anwendung bei Drehstromnetzen der Beginn der Kontaktöffnung der am stärksten abbrennenden Kontaktstücke eines der Schaltpole erfaßt wird, indem die Schaltspannung als Spannungsänderung an einem künstlichen Sternpunkt auf der Lastseite des überwachten Schaltgerätes gemessen wird, woraus die Restlebensdauer der Schützhauptschaltstücke bestimmbar ist.

3. Verfahren nach Anspruch 2, **dadurch gekennzeichnet**, daß zur Anwendung bei Drehstromnetzen mit drei Außenleitern (L1, L2, L3) und einem Neutralleiter (N) der Beginn der Kontaktöffnung der am stärksten abbrennenden Kontaktstücke eines der vier Schaltpole erfaßt wird, indem die Schaltspannung als Spannungsänderung zwischen dem künstlichen Sternpunkt der Außenleiter (L1, L2, L3) und dem Neutralleiter (N) auf der Lastseite des überwachten Schaltgerätes bestimmbar ist.

4. Verfahren nach Anspruch 1, **dadurch gekennzeichnet**, daß zur Anwendung bei Gleichstromnetzen der Beginn der Kontaktöffnung der am stärksten abbrennenden Kontaktstücke eines der Schaltpole erfaßt wird, indem die Schaltspannung als Spannungsänderung zwischen den Netzleitern (L+, L-) auf der Lastseite des überwachten Schaltgerätes gemessen wird, woraus die Restlebensdauer der Schützhauptschaltstücke bestimmbar ist.

5. Anordnung zur Durchführung des Verfahrens nach Anspruch 1 oder einem der Ansprüche 2 bis 4 mit einem Auswertegerät zur Anzeige der Restlebensdauer, **dadurch gekennzeichnet**, daß zwischen Schaltgerät (1) und Auswertegerät (100, 200, 300) eine spannungsfreie Signalleitung (8, 8', 38)an Anker (3) und Joch (4) des Magnetantriebes (5) des Schaltgerätes (1) vorhanden ist.

6. Anordnung nach Anspruch 5, **dadurch gekennzeichnet**, daß das Auswertegerät (100, 200, 300) sich auf der Lastseite zwischen Schaltgerät, insbesondere Schutz (1), und dem elektrischen Verbraucher (20) befindet.

7. Anordnung nach Anspruch 5, **gekennzeichnet** durch ein erstes Überwachungsmodul (101, 201) zur Erkennung des Kontaktöffnens und ein zweites Überwachungsmodul (102, 202) zur Erkennung des Ankeröffnens.

8. Anordnung nach Anspruch 5, **gekennzeichnet** durch einen Mikroprozessor (105, 205, 305) zur Bestimmung des aktuellen Kontaktdurchdruckes aus den von den beiden Überwachungsmodulen (101, 201; 102, 202) gelieferten Zeitsignalen.

9. Anordnung nach einem der Ansprüche 5 bis 8 zur Anwendung bei Drehstromnetzen nach dem Verfahren gemäß Anspruch 2, **dadurch gekennzeichnet** , daß eine Schaltung zur Generierung eines Zeitsignals beim Kontaktöffnungsbeginn der am stärksten abgebrannten Hauptkontakte vorhanden ist, und daß mit dieser Schaltung die Kontaktspannungen (Bogenspannung) des dreipoligen Schaltgerätes im Drehstromnetz am künstlichen Sternpunkt (15) gemessen werden.

10. Anordnung nach einem der Ansprüche 5 bis 8, zur Anwendung bei Drehstromnetzen nach dem Verfahren gemäß Anspruch 3, **dadurch gekennzeichnet** , daß eine Schaltung zur Generierung eines Zeitsignals beim Kontaktöffnungsbeginn der am stärksten abgebrannten Hauptkontakte vorhanden ist, und daß mit dieser Schaltung die Kontaktspannung (Bogenspannung) des vierpoligen Schaltgerätes mit den drei Außenleitern (L1, L2, L3) und dem Neutralleiter (N) erfaßt werden, indem die Spannung zwischen dem künstlichen Sternpunkt (15) und der Spannung des Neutralleiters (N) auf der Lastseite des Schaltgerätes, insbesondere als Bezugspotential eines auf Massepotential (M) liegenden Widerstandes (17), gemessen wird.

11. Anordnung nach Anspruch 9 oder Anspruch 10, wobei zur Anwendung bei Drehstrommotoren ein Überlastrelais zum Schutz der Motorlast vorhanden ist, **dadurch gekennzeichnet** , daß das Überlastrelais (210) und das Auswertegerät (201, 202, 205) zur Restlebensdauererkennung in einem gemeinsamen Kontrollgerät (200) integriert ist.

12. Anordnung nach einem der Ansprüche 5 bis 8, zur Anwendung bei Schützen in Gleichstromnetzen nach dem Verfahren gemäß Anspruch 1, **dadurch gekennzeichnet** , daß eine Reihenschaltung der Schaltstrecken für eine ein- oder zweipolig ausgelegte Zuschaltung des elektrischen Netzes vorhanden ist und daß die Meßleitungen (30) an der elektrischen Last (20) angeschlossen sind.

13. Anordnung nach Anspruch 11, **dadurch gekennzeichnet** , daß das Auswertegerät (300) als Überwachungsmodul für das Kontaktöffnen einen Blockkondensator (32) zur Unterdrückung des Gleichspannungsanteils, Begrenzungswiderstände (34, 36), eine Zehnerdiode (33) zur Spannungsbegrenzung und einen Optokoppler (35) zur potentialfreien Messung der Kontaktspannung aufweist.

14. Anordnung nach einem der vorhergehenden Ansprüche, **gekennzeichnet** durch ein System zur Datenübermittlung, insbesondere ein Bussystem.

## Claims

1. Method for determining the residual service life of contacts in switching devices (1), in particular of contactor contacts, wherein the so-called contact spring action at the contact gap is detected as a substitute criterion for the erosion, and in order to determine the erosion of the contact points, in each case the change in spring action during the breaking operation is measured and converted as residual service life, for which purpose, in the case of a contactor drive comprising an armature (3) having a solenoid and an associated yoke (4), a time measurement of the armature travel from the start of the armature movement to the start of the contact opening takes place,
characterised by a measured-value detection of the contact opening on the load side of the switching device (1) which is monitored and by a voltageless signalling of the start of the armature movement.

2. Method according to claim 1, characterised in that for use in three-phase systems, the start of contact opening of the contact points of one of the switching poles, which contact points are eroding most heavily, is detected by measuring the switching voltage as voltage change at an artificial neutral point on the load side of the switching device which is monitored, from which the residual service life of the main contacts of the contactor can be determined.

3. Method according to claim 2, characterised in that for use in three-phase systems having three external conductors (L1, L2, L3) and a neutral conductor (N), the start of contact opening of the contact points of one of the four switching poles, which contact points are eroding most heavily, is detected as a result of the fact that the switching voltage as voltage change between the artificial neutral point of the external conductors (L1, L2, L3) and the neutral conductor (N) on the load side of the switching device which is monitored can be determined.

4. Method according to claim 1, characterised in that for use in direct-current systems, the start of contact opening of the contact points of one of the switching poles, which contact points are eroding most heavily, is detected by measuring the switching voltage as voltage change between the phase conductors (L+, L-) on the load side of the switching device which is monitored, from which the residual service life of the main contacts of the contactor can be determined.

5. Arrangement for carrying out the method according to claim 1 or one of claims 2 to 4, having an analysing unit for displaying the residual service life, characterised in that between the switching device (1) and the analysing unit (100, 200, 300) is a voltageless signal line (8, 8', 38) to the armature (3) and yoke (4) of the solenoid actuator (5) of the switching device (1).

6. Arrangement according to claim 5,
characterised in that the analysing unit (100, 200, 300) is located on the load side between the switching device, in particular the contactor (1), and the electric consumer (20).

7. Arrangement according to claim 5,
characterised by a first monitoring module (101, 201) for recognising the contact opening and a second monitoring module (102, 202) for recognising the armature opening.

8. Arrangement according to claim 5,
characterised by a microprocessor (105, 205, 305) for determining the current contact spring action from the time signals supplied by the two monitoring modules (101, 201; 102, 202).

9. Arrangement according to one of claims 5 to 8 for use in three-phase systems according to the method in accordance with claim 2, characterised in that there is a circuit for generating a time signal at the start of contact opening of the main contacts which are most heavily eroded, and in that with this circuit the contact voltages (arc voltage) of the three-pole switching device in the three-phase system are measured at the artificial neutral point (15).

10. Arrangement according to one of claims 5 to 8, for use in three-phase systems according to the method in accordance with claim 3, characterised in that there is a circuit for generating a time signal at the start of contact opening of the main contacts which are most heavily eroded, and in that with this circuit the contact voltage (arc voltage) of the four-pole switching device having the three external conductors (L1, L2, L3) and the neutral conductor (N) are [sic] detected by measuring the voltage between the artificial neutral point (15) and the voltage of the neutral conductor (N) on the load side of the switching device, in particular as reference potential of a resistor (17) at frame potential (M).

11. Arrangement according to claim 9 or claim 10, wherein for use in three-phase motors, there is an overload relay for protection of the motor load,
characterised in that the overload relay (210) and the analysing unit (201, 202, 205) for residual service life recognition are integrated in a common control device (200).

12. Arrangement according to one of claims 5 to 8, for use in contactors in direct-current systems according to the method in accordance with claim 1, characterised in that there is a series circuit arrangement of the contact gaps for a single-pole or two-pole connection of the electrical system, and in that the measuring leads (30) are connected to the electric load (20).

13. Arrangement according to claim 11,
characterised in that the analysing unit (300) as a monitoring module for the contact opening has a blocking capacitor (32) for suppressing the direct-voltage portion, limiting resistors (34, 36), a Zener diode (33) for voltage limiting and an optical coupler (35) for voltageless measurement of the contact voltage.

14. Arrangement according to one of the preceding claims, characterised by a system for data transmission, in particular a bus system.

## Revendications

1. Procédé pour la détermination de la durée de vie restante de contacts dans des appareils de commutation (1), notamment de contacteurs-disjoncteurs, dans lequel on détecte ce que l'on appelle la pression de contact sur la section de commutation comme critère de remplacement pour l'usure, on mesure la variation de pression pendant l'opération de coupure pour la détermination de l'usure des pièces de contact et on la transforme par le calcul en durée de vie restante, et dans lequel on effectue dans le cas d'une commande de contacteur constituée d'un induit (3) ayant une bobine d'excitation et d'une culasse (4) associée une mesure de temps de la course d'induit du début du mouvement d'induit au début de l'ouverture de contact, caractérisé par une détection de valeurs mesurées de l'ouverture de contact du côté de charge de l'appareil de commutation (1) surveillé et par une transmission sans tension du signal du début de mouvement d'induit.

2. Procédé selon la revendication 1, caractérisé par le fait que, pour une application à des réseaux à courant triphasé, on détecte le début de l'ouverture de contact des pièces de contact, s'usant le plus, de l'un des pôles de commutation en mesurant la tension de commutation comme variation de tension en un point neutre artificiel du côté de charge de l'appareil de commutation surveillé, la durée de vie restante des pièces de commutation principales du contacteur pouvant être déterminée à partir de là.

3. Procédé selon la revendication 2, caractérisé par le fait que, pour une application à des réseaux à courant triphasé comportant trois conducteurs extérieurs (L1, L2, L3) et un conducteur neutre (N), on détecte le début de l'ouverture de contact des pièces de contact, s'usant le plus, de l'un des quatre pôles de commutation en déterminant la tension de commutation comme variation de tension entre le point neutre artificiel des conducteurs extérieurs (L1, L2, L3) et le conducteur neutre (N) du côté de charge de l'appareil de commutation surveillé.

4. Procédé selon la revendication 1, caractérisé par le fait que, pour une application à des réseaux à courant continu, on détecte le début de l'ouverture de contact des pièces de contact, s'usant le plus, de l'un des pôles de commutation en mesurant la tension de commutation comme variation de tension entre les conducteurs neutres (L+, L-) du côté de charge de l'appareil de commutation surveillé, la durée de vie restante des pièces de commutation principales du contacteur pouvant être déterminée à partir de là.

5. Dispositif pour la mise en oeuvre du procédé selon la revendication 1 ou l'une des revendications 2 à 4 avec un appareil d'évaluation destiné à afficher la durée de vie restante, caractérisé par le fait qu'il est prévu entre l'appareil de commutation (1) et l'appareil d'évaluation (100, 200, 300) une ligne de signal sans tension (8, 8', 38) sur l'induit (3) et la culasse (4) de la commande magnétique (5) de l'appareil de commutation (1).

6. Dispositif selon la revendication 5, caractérisé par le fait que l'appareil d'évaluation (100, 200, 300) se trouve du côté de charge entre l'appareil de commutation, notamment le contacteur (1), et le consommateur électrique (20).

7. Dispositif selon la revendication 5, caractérisé par un premier module de surveillance (101, 201) pour la détection de l'ouverture de contact et par un deuxième module de surveillance (102, 202) pour la détection de l'ouverture d'induit.

8. Dispositif selon la revendication 5, caractérisé par un microprocesseur (105, 205, 305) pour la détermination de la pression de contact actuelle à partir des signaux temporels fournis par les deux modules de surveillance (101, 201 ; 102, 202).

9. Dispositif selon l'une des revendications 5 à 8 en vue d'une application à des réseaux à courant triphasé selon le procédé selon la revendication 2, caractérisé par le fait qu'il y a un circuit pour la production d'un signal temporel lors du début d'ouverture de contact des contacts principaux s'usant le plus et que, avec ce circuit, les tensions de contacts (tension d'arc) de l'appareil de commutation tripolaire dans le réseau triphasé sont mesurées au point neutre artificiel (15).

10. Dispositif selon l'une des revendications 5 à 8 en vue d'une application à des réseaux à courant triphasé selon le procédé selon la revendication 3, caractérisé par le fait qu'il y a un circuit pour la production d'un signal temporel lors du début d'ouverture de contact des contacts principaux s'usant le plus et que, avec ce circuit, la tension de contact (tension d'arc) de l'appareil de commutation quadripolaire comportant les trois conducteurs extérieurs (L1, L2, L3) et le conducteur neutre (N) est détectée en mesurant la tension entre le point neutre artificiel (15) et la tension du conducteur neutre (N) du côté de charge de l'appareil de commutation, notamment comme potentiel de référence d'une résistance (17) se trouvant au potentiel de masse (M).

11. Dispositif selon la revendication 9 ou selon la revendication 10, un relais de surcharge destiné à une protection contre une surcharge du moteur étant prévu dans le cas de l'application à des moteurs triphasés, caractérisé par le fait que le relais de surcharge (210) et l'appareil d'évaluation (201, 202, 205) destiné à la détection de durée de vie restante sont intégrés dans un appareil de contrôle (200) commun.

12. Dispositif selon l'une des revendications 5 à 8, en vue d'une application à des contacteurs dans des réseaux à courant continu selon le procédé selon la revendication 1, caractérisé par le fait qu'il y a un branchement série des voies de commutation pour un branchement unipolaire ou bipolaire au réseau électrique et que les lignes de mesure (30) sont raccordées à la charge électrique (20).

13. Dispositif selon la revendication 11, caractérisé par le fait que l'appareil d'évaluation (300), en tant que module de surveillance pour l'ouverture de contact, comporte un condensateur de blocage (32) pour supprimer la composante en tension continue, des résistances de limitation (34, 36), une diode Zener (33) pour limiter la tension et un coupleur optoélectronique (35) pour mesurer sans potentiel la tension de contact.

14. Dispositif selon l'une des revendications précédentes, caractérisé par un système pour la transmission de données, notamment un système de bus.
